# EUROPÄISCHE PATENTSCHRIFT

(11) **EP 3 455 861 B1**
(45) Veröffentlichungstag und Bekanntmachung des Hinweises auf die Patenterteilung: **16.07.2025**
(21) Anmeldenummer: 17725880.3
(22) Anmeldetag: 05.05.2017
(51) Int. Cl.: H01C 1/02, H01C 1/14, H01C 7/00, H01C 7/02, H01C 7/04, H01C 7/102, H01C 7/18, H01C 17/20

(54) **KERAMISCHES VIELSCHICHTBAUELEMENT UND VERFAHREN ZU SEINER HERSTELLUNG**
CERAMIC MULTILAYER COMPONENT AND METHOD OF FABRICATING IT
COMPOSANT MULTICOUCHE CÉRAMIQUE ET SA MÉTHODE DE FABRICATION

(30) Priorität: 10.05.2016 DE 102016108604
(43) Veröffentlichungstag der Anmeldung: 20.03.2019
(73) Patentinhaber: TDK Electronics AG, 81671 München (DE)
(72) Erfinder: FEICHTINGER, Thomas, 8010 Graz (AT); DÖLLGAST, Bernhard, 8530 Deutschlandsberg (AT)
(74) Vertreter: Epping - Hermann - Fischer
(86) Internationale Anmeldenummer: PCT/EP2017/060783
(87) Internationale Veröffentlichungsnummer: WO 2017/194408

(56) Entgegenhaltungen:
- EP-A1- 1 369 402
- EP-A1- 1 369 402
- EP-A1- 1 369 402
- EP-A1- 2 362 938
- EP-A1- 2 362 938
- EP-A1- 2 362 938
- WO-A1-2007/058438
- WO-A1-2007/058438
- DE-A1- 102005 037 456
- DE-A1- 102005 037 456
- DE-A1- 102007 051 075
- DE-A1- 102010 001 791
- DE-A1- 102010 001 791
- DE-A1- 102012 110 849
- DE-A1- 102012 110 849
- DE-A1- 102012 110 849
- US-A- 5 661 882
- US-A- 5 661 882
- US-A- 5 661 882
- US-A1- 2005 109 453
- US-A1- 2005 109 453

## Beschreibung

Die vorliegende Erfindung betrifft ein keramisches Vielschichtbauelement. Die Erfindung betrifft ferner ein Verfahren zur Herstellung eines keramischen Vielschichtbauelements. Zur Integration von Funktionalitäten in Vielschichtbauelemente ist beispielsweise die Integration einer vollständig umschlossenen Elektrokeramik bzw. Funktionskeramik in ein inertes organisches Material bekannt. Auch ist der Aufbau eines Trägers aus einer Funktionskeramik selbst, wie beispielsweise einer Varistorkeramik, bekannt. Jedoch sind hierbei Zusatzoberflächenschichten, beispielsweise aus Glas oder Polymer, erforderlich, um die Funktionskeramik vor äußeren Einflüssen zu schützen.

Ein Sensorelement zur Hochtemperaturmessung, das eine NTC-Funktionskeramik aufweist ist aus der Patentschrift EP 2362938 B1 bekannt. Vielschichtbauelemente, die zusammen mit einer integrierten Funktionskeramik gesintert werden, sind z.B. in den Druckschriften US 5,661,882 A und DE 10 2012 110849 A1 offenbart.

Weitere Beispiele für Vielschichtbauelemente gemäß dem Stand der Technik liefern die Druckschriften EP 1369402 A1, DE 10 2005 037 456 A1, DE 10 2010 001 791 A1 und US 2005/109453 A1.

Die Druckschrift WO 2007/058438 A1 zeigt die Anordnung eines LEDs und einer Funktionskeramik an einem Trägersubstrat.

Eine zu lösende Aufgabe besteht darin, ein verbessertes Vielschichtbauelement sowie ein Verfahren zur Herstellung eines verbesserten Vielschichtbauelements anzugeben.

Diese Aufgabe wird durch den Gegenstand und das Verfahren gemäß den unabhängigen Ansprüchen 1 und 16 gelöst.

Gemäß einem Aspekt wird ein Vielschichtbauelement nach den Ansprüchen 1 bis 15 angegeben. Das Vielschichtbauelement weist ein inertes keramisches Substrat auf. Unter "inert" wird in diesem Zusammenhang verstanden, dass eine Oberfläche des keramischen Substrats einen hohen Isolationswiderstand aufweist. Der hohe Isolationswiderstand schützt die Oberfläche des Substrats gegen äußere Einflüsse. Der hohe Isolationswiderstand macht die Oberfläche beispielsweise unempfindlich gegenüber elektrochemischen Prozessen, wie dem Abscheiden von metallischen Schichten auf der Oberfläche. Der hohe Isolationswiderstand macht die Oberfläche des Substrats ferner unempfindlich gegen aggressive Medien, z.B. aggressive Flussmittel, die beispielsweise bei Lötprozessen eingesetzt werden.

Das Vielschichtbauelement weist wenigstens eine Funktionskeramik auf. Das Vielschichtbauelement kann auch mehr als eine Funktionskeramik aufweisen. Beispielsweise weist das Vielschichtbauelement zwei, drei, fünf, zehn oder mehr Funktionskeramiken auf. Die Funktionskeramik dient dazu spezifische Funktionalitäten des Vielschichtbauelements bereitzustellen. Die Funktionskeramik dient dazu die spezifischen Funktionen in das Substrat zu integrieren. Verschiedene Funktionskeramiken können dabei verschiedene aber auch gleiche Funktionalitäten zur Verfügung stellen.

Das keramische Substrat dient als Träger für die Funktionskeramik. Die Funktionskeramik ist vollständig von dem keramischen Substrat umschlossen. Mit anderen Worten, die Funktionskeramik ist zu allen Seiten hin von dem inerten, dielektrischen keramischen Material des Substrats umgeben. Die Funktionskeramik weist spezifische Eigenschaften, beispielsweise eine definierte Form und Größe auf, um die Funktionskeramik in das keramische Substrat zu integrieren. Beispielsweise ist die Funktionskeramik kornförmig, kugelförmig, scheibenförmig, ellipsenförmig oder würfelförmig ausgebildet. Beispielsweise weist die Funktionskeramik einen Durchmesser von kleiner oder gleich 100 µm, beispielsweise 50 µm, auf.

Das keramische Substrat weist spezifische Eigenschaften auf, um die Funktionskeramik in das Substrat zu integrieren. So ist in einem Innenbereich des Substrats eine Aussparung vorgesehen, in die die Funktionskeramik während der Herstellung des Vielschichtbauelements eingebracht wird. Die Funktionskeramik ist vollständig im Innenbereich des Substrats angeordnet.

Durch das inerte, dielektrische, keramische Substrat ist die Funktionskeramik vor schädlichen äußeren Einflüssen geschützt. Auf diese Weise kann ein kompaktes, stabiles, langlebiges und adaptives Vielschichtbauelement bereitgestellt werden.

Gemäß einem Ausführungsbeispiel weist das keramische Substrat eine LTCC (low temperature cofired ceramics) Keramik auf. Die LTCC-Technologie erlaubt es, keramische Mehrschichtbauelemente mit mehreren Metallisierungsebenen zu realisieren, in die sich eine Vielzahl passiver Komponenten wie Leiterbahnen, Widerstände, Kapazitäten und Induktivitäten integrierten lassen. Die LTCC Keramik weist vorzugsweise eine niedrige Dielektrizitätskonstante auf. Damit können unerwünschte parasitäre elektrische Effekte, wie parasitäre Kapazitäten des Substrats, unterdrückt werden.

Gemäß einem Ausführungsbeispiel weist das Vielschichtbauelement eine Vielzahl von Funktionskeramiken auf. Die Funktionskeramiken haben unterschiedliche Eigenschaften. Die Funktionskeramiken weisen beispielsweise unterschiedliche Ausdehnungskoeffizienten und / oder unterschiedliche Sintertemperaturen auf. Durch die vollständige Einbettung der Funktionskeramiken in das inerte dielektrische keramische Material des Substrats können die unterschiedlichen Eigenschaften der Funktionskeramiken kompensiert werden. Verschiedenste Funktionalitäten können somit integriert werden. Damit können äu-ßert adaptive und flexibel einsetzbare Vielschichtbauelemente realisiert werden.

Gemäß einem Ausführungsbeispiel weist die wenigstens eine Funktionskeramik eine HTCC Keramik auf. Bei HTCC Keramiken liegen die Sintertemperaturen deutlich über 1000° C, beispielsweise bei 1500 °C. Das Korngefüge der HTCC Keramik wird durch die Prozessierung (das Einbrennen) der LTCC Keramik des Substrats bei Temperaturen deutlich unter 1000° C nicht beeinflusst. Die Funktionalität der Funktionskeramik in dem Substrat bleibt also auch nach Einbrennen der LTCC Keramik erhalten.

Gemäß einem Ausführungsbeispiel weist die Funktionskeramik einen Varistor, eine NTC (negative temperature coefficient) Keramik, eine PTC (positive temperature coefficient) Keramik oder ein Ferrit auf. Beispielsweise ist die Funktionskeramik als ESD-Schutzelement ausgebildet. Durch die Funktionskeramik können somit verschiedene Funktionalitäten des Vielschichtbauelements bereitgestellt werden.

Gemäß einem weiteren Aspekt wird ein Verfahren zur Herstellung eines Vielschichtbauelements beschrieben. Durch das Verfahren wird vorzugsweise das oben beschriebene Vielschichtbauelement hergestellt. Sämtliche Merkmale, die in Zusammenhang mit dem Vielschichtbauelement beschrieben wurden, finden auch für das Verfahren Anwendung und umgekehrt.

In einem ersten Schritt wird wenigstens eine Funktionskeramik, vorzugsweise mehrere Funktionskeramiken, hergestellt. Dabei können Funktionskeramiken mit unterschiedlichen Funktionalitäten hergestellt werden. Der jeweiligen Funktionskeramik liegt ein keramisches Sprühgranulat, ein Keramikpulver und / oder keramische Grünschichten zu Grunde. Das Sprühgranulat, das Keramikpulver und / oder die Grünschichten werden gesiebt, gepresst und gesintert. Die Funktionskeramik wird bei diesem Herstellungsprozess bei Temperaturen größer oder gleich 1000 °C, beispielsweise 1300 °C oder 1500° C, gesintert. Bei der Herstellung kann die Funktionskeramik verschiedenste geometrische Formen erhalten. Beispielsweise kann die Funktionskeramik ein gesintertes Korn, eine gesinterte Kugel, einen gesinterten Chip oder einen gesinterten Würfel aufweisen.

In einem weiteren Schritt werden LTCC Grünfolien bereitgestellt, die wenigstens eine Aussparung aufweisen. Die Grünschichten werden übereinander gestapelt. Die Aussparung wird durch Stanzen oder Lasern der Grünfolien bereitgestellt und durchdringt die bereitgestellten Grünfolien vollständig.

In einem weiteren Schritt werden Elektrodenstrukturen auf wenigstens einem Teil der Grünfolien bereitgestellt, zum Beispiel aufgedruckt. Die Elektrodenstrukturen weisen beispielsweise Silber und / oder Palladium auf. Das Aufbringen der Elektrodenstrukturen erfolgt vorzugsweise bevor die bereit gestellten Grünfolien gestapelt werden.

In einem weiteren Schritt wird die Funktionskeramik in die Aussparung eingebracht. Insbesondere wird die Aussparung mit der Funktionskeramik bestückt und die Funktionskeramik wird passgenau in die Aussparung eingerüttelt.

In einem weiteren Schritt werden keramische Deckfolien im Grünzustand bereitgestellt. Diese werden an der Oberseite und der Unterseite des Stapels aus Grünfolien angeordnet. Die Deckfolien sind frei von der Aussparung, so dass die Funktionskeramik von allen Seiten von keramischen Material umgeben ist.

In einem weiteren Schritt werden die Grünfolien und die Deckfolien zu einem Grünstapel laminiert und verpresst.

In einem weiteren Schritt können optional durch Stanz- oder Laserprozesse weitere Aussparungen zur Erzeugung von Durchkontaktierungen in den Grünstapel eingebracht werden.
Diese Aussparungen durchdringen den Grünstapel vollständig. Die Aussparungen sind in einem Bereich des Grünstapels angeordnet, der räumlich von demjenigen Bereich separiert ist, in welchem die Funktionskeramik angeordnet ist.

In einem weiteren Schritt wird der Grünstapel gesintert. Der Grünstapel wird bei einer Temperatur gesintert, welcher beispielsweise 150 °C unterhalb der Sintertemperatur der Funktionskeramik liegt. Dadurch wird die Funktionalität der integrierten Funktionskeramik nicht durch das Sintern des Grünstapels beeinflusst. Durch geeignete Wahl der LTCC Keramik mit definiertem Sinterschwund in z-Richtung und geringem Schwund in die x- und y-Richtung, kommt es zu einem rissfreiem Umschließen der Funktionskeramik durch das keramische Substrat. Dabei kann das keramische Material des Substrats passgenau an der Funktionskeramik anliegen. Alternativ dazu kann nach dem Sintern des Grünstapels auch ein Spalt zwischen der Funktionskeramik und dem Material des keramischen Substrats verbleiben.

In einem letzten Schritt werden Außenkontakte an Außenflächen des gesinterten Grünstapels bereitgestellt. Beispielsweise wird eine Silberpaste auf die Stirnseite des gesinterten Grünstapels aufgebracht und anschließend eingebrannt.

Das dadurch entstandene Vielschichtbauelement weist wenigstens eine, vollständig in das keramische Substrat, integrierte Funktionskeramik auf. Durch die Einbettung der Funktionskeramik in das inerte, dielektrische keramische Material kann das Vielschichtbauelement harschen Umgebungsbedingungen (hohen Temperaturen, aggressive Medien) ausgesetzt werden, ohne dass die Funktionskeramik Schaden nimmt. Durch die geringe Dielektrizitätskonstante des keramischen Substrats kann das Vielschichtbauelement ferner bei Anwendungen eingesetzt werden, bei denen die Reduktion von unerwünschten parasitären elektrischen Effekten (beispielsweise der parasitären Kapazität) des Substrats eine Rolle spielt. Somit wird ein langlebiges und adaptives Vielschichtbauelement zur Verfügung gestellt.

Die nachfolgend beschriebenen Zeichnungen sind nicht als maßstabsgetreu aufzufassen. Vielmehr können zur besseren Darstellung einzelne Dimensionen vergrößert, verkleinert oder auch verzerrt dargestellt sein.

Elemente, die einander gleichen oder die die gleiche Funktion übernehmen, sind mit gleichen Bezugszeichen bezeichnet.

Es zeigen:
- Figur 1: eine schematische Darstellung eines Vielschichtbauelements,
- Figur 2: eine Schnittdarstellung eines Vielschichtbauelements gemäß einem ersten Ausführungsbeispiel,
- Figur 3: eine Schnittdarstellung eines Vielschichtbauelements gemäß einem zweiten Ausführungsbeispiel,
- Figur 4: eine horizontale Schnittansicht auf das Vielschichtbauelement gemäß Figur 3,
- Figur 5: eine horizontale Schnittansicht auf das Vielschichtbauelement gemäß Figur 3 gemäß einem weiteren Ausführungsbeispiel,
- Figur 6: eine Schnittdarstellung eines Vielschichtbauelements gemäß einem dritten Ausführungsbeispiel,
- Figur 7: eine Schnittdarstellung eines Vielschichtbauelements gemäß einem vierten Ausführungsbeispiel,
- Figur 8a: einen Verfahrensschritt bei der Herstellung eines erfindungsgemäßen Vielschichtbauelements,
- Figur 8b: einen weiteren Verfahrensschritt bei der Herstellung eines erfindungsgemäßen Vielschichtbauelements,
- Figur 8c: einen weiteren Verfahrensschritt bei der Herstellung eines erfindungsgemäßen Vielschichtbauelements,
- Figur 8d: einen weiteren Verfahrensschritt bei der Herstellung eines erfindungsgemäßen Vielschichtbauelements.

Die Figur 1 zeigt eine schematische Darstellung eines Vielschichtbauelements 100. Das Vielschichtbauelement 100 weist ein Substrat 1 auf. Das Substrat 1 weist vorzugsweise einen inerten dielektrischen keramischen Träger auf. Unter "inert" wird in diesem Zusammenhang verstanden, dass eine Oberfläche des Substrats 1 einen hohen Isolationswiderstand aufweist. Der hohe Isolationswiderstand macht die Oberfläche des Substrats 1 unempfindlich gegenüber elektrochemischen Prozessen, wie beispielsweise dem Abscheiden von metallischen Schichten, z.B. Schichten aufweisend Ni, Z, Ag oder Ad, auf der Oberfläche des Substrats 1. Der hohe Isolationswiderstand macht die Oberfläche des Substrats 1 ferner unempfindlich gegen aggressive Medien, wie beispielsweise aggressive Flussmittel, die beispielsweise bei Lötprozessen eingesetzt werden. Diese aggressiven Medien können die Oberfläche angreifen und zu unerwünschten Nebeneffekten, wie Kurzschlüssen und Kriechströmen führen.

Das Substrat 1 ist vorzugsweise eine Vielschichtkeramik. Das Substrat 1 weist vorzugsweise eine LTCC Keramik auf. Besonders bevorzugt weist das Substrat 1 eine Glaskeramik auf.

Das Vielschichtbauelement 100 weist ferner eine Vielzahl von Funktionskeramiken 2, beispielsweise zwei, drei, fünf oder 10 Funktionskeramiken 2, auf. Die Funktionskeramiken 2 sind innerhalb des Substrats 1 angeordnet. Die Funktionskeramiken 2 sind vollständig von dem Substrat 1 umschlossen. Die Funktionskeramiken 2 sind räumlich voneinander separiert und elektrisch isoliert.

Vorzugsweise weist die jeweilige Funktionskeramik 2 eine HTCC Keramik auf. Die jeweilige Funktionskeramik 2 kann ZnO-Pr (Varistor), MnNiX (NTC Keramik), BaTiO₃ (PTC Keramik) oder ein Ferrit aufweisen, abhängig von der gewünschten Funktion und Wirkungsweise der jeweiligen Funktionskeramik 2. Dabei können mehrere Funktionskeramiken 2 auch die gleiche Zusammensetzung aufweisen. Alternativ dazu kann jede Funktionskeramik 2 auch unterschiedlich ausgebildet sein zur Realisierung verschiedener gewünschter Funktionen innerhalb des Substrats 1.

Durch die inerte Oberfläche des Substrats 1 sind die Funktionskeramiken 2 vor äußeren Einflüssen geschützt. Zusatzoberflächenschutzschichten für die Funktionskeramiken, wie beispielsweise Glas- oder Polymerschichten, sind folglich überflüssig.

Die Figur 2 zeigt eine Schnittdarstellung eines Vielschichtbauelements 100 gemäß einem ersten Ausführungsbeispiel. Insbesondere ist in Figur 2 ein Vielschichtbauelement 100 mit keramischen Substrat 1 und einem integrierten Scheibenvaristor als Funktionskeramik 2 dargestellt. Vorzugsweise weist die Funktionskeramik 2 einen Kunststoff gemoldeten Varistor wie zum Beispiel einen SMD CU Varistor oder einen ThermoFuse Varistor auf.

Die Funktionskeramik 2 ist scheibenförmig ausgebildet. Die Funktionskeramik 2 weist vorzugsweise eine Metallscheibe auf. Die Funktionskeramik ist ein Scheibenvaristor. Beispielsweise weist die Funktionskeramik ZnO-Pr auf.

Das Substrat 1 weist Innenelektroden 4 auf. Die Innenelektroden 4 sind zwischen (nicht explizit dargestellten) keramischen Schichten des Substrats 1 angeordnet. Die Innenelektroden 4 dienen der elektrischen Kontaktierung der Funktionskeramik 2. Die Funktionskeramik 2 ist in eine (hier nicht explizit dargestellte) Aussparung 6 im Innenbereich des Substrats 1 angeordnet. Die Innenelektroden 4 reichen bis an den Rand dieser Aussparung 6, um die Funktionskeramik 2 elektrisch zu kontaktieren.

Die Funktionskeramik 2 weist Außenkontakte 3 auf. Die Außenkontakte 3 sind an Außenflächen, hier der Ober- und Unterseite, der Funktionskeramik 2 ausgebildet. Beispielsweise handelt es sich bei den Außenkontakten 3 um Metallschichten an der Oberseite und Unterseite der Funktionskeramik 2. Die Innenelektroden 4 sind mit den Außenkontakten 3 elektrisch leitend verbunden.

An den gegenüberliegenden Seitenflächen des Substrats 1 sind ferner Außenelektroden 5 angeordnet zur elektrischen Kontaktierung des Vielschichtbauelements 100. Die Außenelektroden 5 sind alternierend mit Innenelektroden 4 unterschiedlicher Polarität elektrisch verbunden.

Das in Figur 2 dargestellte Vielschichtbauelement 100 ist für Hochtemperaturanwendungen bei ≥ 150 °C ausgebildet. Das Substrat 1, welches die Funktionskeramik 2 vollständig umgibt, schützt die Funktionskeramik 2 dabei vor den auftretenden hohen Temperaturen. Insbesondere dient die inerte Oberfläche des Substrats 1 dazu den integrierten Scheibenvaristor, welcher für maximale Einsatztemperaturen bis 85° C spezifiziert ist, vor den hohen Temperaturen zu schützen.

Die Figur 3 zeigt eine Schnittdarstellung eines Vielschichtbauelements 100 gemäß einem zweiten Ausführungsbeispiel. Insbesondere ist in Figur 3 ein Vielschichtbauelement 100 mit einem integrierten SMD (surface mounted device) Varistor mit niedriger Klemmspannung und Kapazität als Funktionskeramik 2 dargestellt. Die Klemmspannung tritt bei einem ESD-Ereignis zusammen mit einem bestimmten Stoßstrom am Bauelement auf. Je höher die am Varistor auftretende Klemmspannung bei gleichem Strom ist, umso größer ist auch die elektrische Leistung und damit letztendlich die Energie, die der Varistor aufnehmen muss. Bei kleineren Klemmspannungen wird somit eine höhere Strombelastbarkeit erreicht, um dieselbe Energieaufnahme zu erzielen.

Das Vielschichtbauelement 100 weist das oben beschriebene Substrat 1 auf. Die Funktionskeramik 2 ist in eine Aussparung 6 innerhalb des Substrats 1 angeordnet bzw. eingebettet. Die Aussparung 6 ermöglicht das Einbringen der Funktionskeramik 2 in das Substrat 1 während des Herstellungsprozesses. Beispielsweise weist die Aussparung 6 ein gesintertes Via bzw. eine gesinterte Durchkontaktierung einzelner Schichten des Substrats 1 auf. Die Aussparung 6 zeichnet sich insbesondere dadurch aus, dass diese das Substrat 1 nicht vollständig durchdringt. Damit ist die in der Aussparung 6 eingebettete Funktionskeramik 2 von allen Seiten, d.h. vollständig, von dem Material des Substrats 1 umgeben.

Je nach den Anforderungen an das Vielschichtbauelement 100 kann die Aussparung 6 und/oder die Funktionskeramik 2 so ausgebildet sein, dass die Funktionskeramik 2 derart von dem Substrat 1 umschlossen wird, dass keine Lücke zwischen dem Material des Substrats 1 und der Funktionskeramik 2 verbleibt (siehe Figur 2). Alternativ dazu kann die Aussparung 6 aber auch so ausgebildet sein, dass eine Lücke zwischen der Funktionskeramik 2 und dem Material des Substrats 1 verbleibt (siehe Figur 3), die Aussparung 6 also auch nach Fertigstellung des Vielschichtbauelements 100 erkennbar ist. Dies kann insbesondere dann erforderlich sein, wenn das Material von Funktionskeramik 2 und Substrat 1 unterschiedliche Ausdehnungskoeffizienten aufweist, um Risse oder Beschädigungen des Vielschichtbauelements 100 bei der Weiterprozessierung, beispielsweise beim Löten, zu vermeiden.

Die Funktionskeramik 2 ist in diesem Ausführungsbeispiel kugelförmig ausgebildet. Die Funktionskeramik 2 weist vorzugsweise eine Varistorkugel auf. Die Funktionskeramik 2 weist beispielsweise ZnO-PrCo auf. Vorzugsweise ist die Funktionskeramik 2 ein gesintertes ZnO-PrCo Korn. Die Funktionskeramik 2 weist eine geringe Kapazität auf. Beispielsweise beträgt die Kapazität der Funktionskeramik 0,5 pF oder weniger beispielsweise 0,47 pF. Die Funktionskeramik 2 weist einen Durchmesser von kleiner 100 µm, bevorzugt kleiner oder gleich 50 µm auf. Vorzugsweise weist die Funktionskeramik eine spezifische elektrische Feldstärke Ev = 500 V / mm auf. Die Dielektrizitätkonstante epsilon der Funktionskeramik 2 ist hoch. Beispielsweise beträgt eps = 400.

Hingegen weist das Substrat 1 eine sehr niedrige Dielektrizitätskonstante epsilon auf. Beispielsweise ist die Dielektrizitätskonstante des Substrats kleiner 50, bevorzugt kleiner 10. Bevorzugt gilt eps = 7 oder eps = 7,5. Die niedrige Dielektrizitätskonstante des umgebenden Substrats 1 dient dazu die parasitäre Kapazität des Substrats 1 zu unterdrücken. Beispielsweise liegt die parasitäre Kapazität des Substrats 1 um 0,47 pF unter der parasitären Kapazität eines Standardträgersubstrats mit eps = 400 gemäß dem Stand der Technik.

Das Substrat 1 weist ferner die bereits in Zusammenhang mit Figur 2 erwähnten Innenelektroden 4 auf. An den gegenüberliegenden Seitenflächen des Substrats 1 sind letztlich die Au-ßenelektroden 5 angeordnet zur elektrischen Kontaktierung des Vielschichtbauelements 100.

Die Innenelektroden 4 dienen der elektrischen Kontaktierung der Funktionskeramik 2 und reichen bis an den Rand der Aussparung 6, um die Funktionskeramik 2 elektrisch zu kontaktieren. Je nach Ausgestaltung der Funktionskeramik kann die jeweilige Innenelektrode 4 unterschiedlich geformt sein (siehe hierzu die Figuren 4 und 5). Beispielsweise kann die jeweilige Innenelektrode 4 im Bereich der Zuführung an die Funktionskeramik eine Verengung 4b aufweisen (Figur 5). Dies ist insbesondere dann vorteilhaft, wenn die Funktionskeramik 2 kugelförmig ausgebildet ist. Insbesondere kann die jeweilige Innenelektrode 4 durch die Verengung 4b zielgerichtet und genau mit der Funktionskeramik 2 elektrisch verbunden werden. Alternativ dazu kann die jeweilige Innenelektrode 4 einen Steg 4a oder stegförmigen Anschlussbereich zur elektrischen Kontaktierung der Funktionskeramik 2 aufweisen (Figur 4). Dies ist beispielsweise dann vorteilhaft, wenn die Funktionskeramik 2 eine größere horizontale Ausdehnung hat, also beispielsweise ellipsenförmig ausgebildet. Jedoch sind auch andere Ausgestaltungen der Innenelektrode 4 zum Anschließen der Funktionskeramik 2 vorstellbar.

Die Figur 6 zeigt eine Schnittdarstellung eines Vielschichtbauelements 100 gemäß einem dritten Ausführungsbeispiel. Insbesondere ist in Figur 6 ein Vielschichtbauelement 100 in Gestalt eines LED Trägers mit integriertem ESD Schutz dargestellt. Im Folgenden werden nur die Unterschiede zu den in Zusammenhang mit den Figuren 2 bis 5 beschriebenen Vielschichtbauelementen 100 beschrieben.

Das Vielschichtbauelement 100 weist eine Wärmequelle 10, beispielsweise eine LED, auf. Die Wärmequelle 10 ist über Kontaktflächen 9 an der Unterseite der Wärmequelle 10, beispielsweise einer elektrisch leitenden metallischen Schicht, elektrisch leitend mit den Außenkontaktierungen 5 des Substrats 1 verbunden. In diesem Ausführungsbeispiel ist die jeweilige Außenkontaktierung 5 an der Oberseite des Substrats 1 angeordnet und über eine Lotverbindung 8 mit der jeweiligen Kontaktfläche 9 verbunden.

Das Substrat 1 weist Vias oder Durchkontaktierungen 7 auf. Die jeweilige Durchkontaktierung 7 durchdringt das Substrat 1 in vertikaler Richtung vollständig. An der Oberseite des Substrats 1 ist die jeweilige Durchkontaktierung 7 mit jeweils einer Außenkontaktierung 5 elektrisch leitend verbunden. An der Unterseite des Substrats 1 sind weitere Außenelektroden 5 angeordnet, die elektrisch leitend mit der jeweiligen Durchkontaktierung 7 verbunden sind. Die Innenelektroden 4 reichen in diesem Ausführungsbeispiel nicht bis an die Seitenflächen des Substrats 1, sondern sind elektrisch leitend mit den Durchkontaktierungen 7 verbunden.

Das Substrat 1 kann ferner einen Wärmekontakt 11, beispielsweise für einen Temperatursensor, aufweisen. Der Wärmekontakt 11 kann beispielsweise ein mit Metall gefülltes Via aufweisen.

Die Funktionskeramik 2 ist beispielsweise kugelförmig ausgebildet, gesintert, und in die Aussparung 6 innerhalb des Substrats 1 eingebracht, so dass die Funktionskeramik 2 von allen Seiten vollständig durch das Material des Substrats 1 umgeben ist. Die Funktionskeramik 2 dient in diesem Ausführungsbeispiel als ESD-Schutzstruktur. Die Funktionskeramik 2 ist ein Varistor-Chip. Die Wärmequelle 10, welche gegen Überspannungen, wie sie z.B. durch einen ESD-Impuls ausgelöst sein kann, sehr empfindlich ist, wird mit Hilfe der Funktionskeramik 2 gegen diese Strom- oder Spannungsstöße wirksam geschützt.

Die Figur 7 zeigt eine Schnittdarstellung eines Vielschichtbauelements 100 gemäß einem vierten Ausführungsbeispiel. Insbesondere ist in Figur 7 ein Vielschichtbauelement 100 in Gestalt eines LED Trägers mit integriertem ESD Schutz und Temperatursensor dargestellt.

Im Folgenden werden nur die Unterschiede zu dem in Zusammenhang mit Figur 6 beschriebenen Vielschichtbauelement 100 beschrieben. Zusätzlich zu dem Vielschichtbauelement 100 aus Figur 6 ist in dem Substrat 1 eine zweite Funktionskeramik 2 eingebettet. Die beiden Funktionskeramiken 2 sind räumlich voneinander separiert und jeweils vollständig von dem Material des Substrats 1 umgeben.

Eine erste Funktionskeramik 2, welche in Figur 7 im unteren Bereich des Substrats 1 dargestellt ist, dient dabei als ESD-Struktur und schützt die Wärmequelle 10, beispielsweise eine LED, vor Überspannungen. Die erste Funktionskeramik 2 ist als Varistor-Chip ausgebildet.

Eine zweite Funktionskeramik 2, welche in Figur 7 im oberen Bereich des Substrats 1 dargestellt ist, ist als Heißleiter (NTC-Thermistor) ausgebildet. Insbesondere ist die zweite Funktionskeramik 2 ein NTC Temperatursensor. Das Substrat 1 weist einen Wärmekontakt 11 auf. Der Wärmekontakt 11 ist leitend mit der zweiten Funktionskeramik 2 verbunden. Der Wärmekontakt 11 ist beispielsweise in Form eines Via / einer Durchkontaktierung ausgebildet. Die Durchkontaktierung reicht von der Oberseite des Substrats 1 bis zur zweiten Funktionskeramik 2.

Durch die vollständige Einbettung der Funktionskeramiken 2 in den inerten dielektrischen keramischen Träger (Substrat 1) können Funktionskeramiken 2 mit völlig unterschiedlichen Eigenschaften, wie beispielsweise Sintertemperatur und Ausdehnungskoeffizient, gemeinsam in das Substrat 1 integriert werden. Damit können äußert adaptive und flexibel einsetzbare Vielschichtbauelemente 100 realisiert werden.

Im Folgenden wird in Zusammenhang mit den Figuren 8a bis 8d ein Verfahren zur Herstellung eines Vielschichtbauelements 100 beschrieben. Alle Merkmale, die für die Vielschichtbauelemente 100 in Zusammenhang mit den Figuren 1 bis 7 erläutert wurden, finden auch für das Verfahren Anwendung und umgekehrt.

In einem ersten Schritt wird wenigstens eine Funktionskeramik 2 hergestellt. Vorzugsweise werden mehrere, verschiedene, Funktionskeramiken 2 hergestellt, abhängig von den spezifischen Anforderungen für das Vielschichtbauelement 100. Je nach Einsatzzweck der jeweiligen Funktionskeramik 2 kann deren Herstellung sehr verschieden sein. Allen Funktionskeramiken 2 ist gemeinsam, dass diese vor dem Einbringen in das Substrat 1 gesintert werden.

Beispielsweise wird für die Herstellung der Funktionskeramik 2 Keramikpulver zur Verfügung gestellt und mit Dotierstoffen, beispielsweise ZnO, dotiert. Anschließend wird das Pulver gesintert. Dies erfolgt bei Temperaturen von größer oder gleich 1000° C und kleiner oder gleich 1300° C, beispielsweise bei 1100° C. Durch diesen Prozess ergibt sich eine Funktionskeramik 2 in Form eines gesinterten Korns, welches beispielsweise als SMD Varistor Anwendung findet.

Soll als Funktionskeramik 2 ein Varistorchip ausgebildet werden, so wird für dessen Herstellung ein Granulat aus - wie oben beschrieben - gesinterten Körnern bereitgestellt, gesiebt und gepresst. Das gepresste Granulat wird anschließend gesintert (1000°C ≥ T ≤ 1300° C) und zu einem scheibenförmigen Varistorchip verarbeitet. Anschließend wird der Varistorchip mittels Sputtern oder Siebdruck metallisiert.

In einem nächsten Schritt werden LTCC Grünfolien zur Ausbildung des Substrats 1 bereitgestellt. Die Grünfolien enthalten beispielsweise ein Keramikpulver, ein Bindemittel und einen Glasanteil. Die Grünfolien 15 werden übereinander zu einem Stapel gestapelt. Durch Laserabtrag oder Stanzen wird wenigstens eine Aussparung 6 in die Grünschichten 15 eingebracht. Die Aussparung dient dazu die Funktionskeramik 2 in einem späteren Verfahrensschritt in den Grünstapel 16 einzubringen. Die Anzahl der Aussparungen 6, die in die Grünschichten 15 eingebracht werden, entspricht dabei der Anzahl der Funktionskeramiken 2 in dem fertigen Vielschichtbauelement 100.

In einem weiteren Schritt werden auf wenigstens einem Teil der Grünfolien 15 Metallstrukturen zur Ausbildung der Innenelektroden 4 bereitgestellt, beispielsweise aufgedruckt. Das Aufbringen der Metallstrukturen erfolgt dabei vorzugsweise bevor die bereit gestellten Grünfolien 15 zusammen gestapelt werden. Die Metallstrukturen weisen beispielsweise Ag, Cu, Pd oder eine Kombination davon auf. Die Metallstrukturen können insbesondere in einem Anschlussbereich zum Anschließen der Funktionskeramik 2 spezifisch ausgeformt sein, wie in Zusammenhang mit den Figuren 4 und 5 beschrieben wurde.

Anschließend wird die wenigstens einen Funktionskeramik 2 in die Aussparung 6 eingebracht (Figur 8a). Dabei wird die Aussparung 6 mit der Funktionskeramik 2 bestückt und diese wird anschließend eingerüttelt.

In einem weiteren Schritt werden keramische Deckfolien 13 im Grünzustand bereitgestellt (Figur 8a). Diese werden an der Oberseite und der Unterseite des Stapels aus Grünfolien 15 angeordnet. Die Deckfolien 13 sind frei von der Aussparung 6, so dass die Funktionskeramik 2 nun von allen Seiten von keramischen Material umgeben ist. Es folgt ein Laminieren und Verpressen der Grünfolien 13, 15 zu einem Grünstapel 16 (Figur 8b).

Durch Stanz- oder Laserprozesse werden weitere Aussparungen zur Erzeugung der Durchkontaktierungen 7 in die Grünfolien 13, 15 eingebracht. Diese Aussparungen durchdringen den Grünstapel 16 aus den Grünfolien 15 und den Deckfolien 13 vollständig. Zur Erzeugung der jeweiligen Durchkontaktierung 7 wird die Aussparung nach einem Sinterschritt mit einem Verbindungsmaterial gefüllt, beispielsweise durch Abscheiden eines Metalls aus einer Lösung. Vorzugsweise wird die Aussparung dabei vollständig befüllt. Das Metall enthält oder ist beispielsweise Kupfer, Silber und / oder Palladium.

In einem weiteren Schritt wird der Grünstapel 16 gesintert (Figur 8c). Der Grünstapel 16 wird bei einer Temperatur gesintert, welche unterhalb der Sintertemperatur der Funktionskeramik 2 liegt. Beispielsweise liegt die Sintertemperatur des Grünstapels 150° C unter der Sintertemperatur für die Funktionskeramik 2. Beispielsweise liegt die Sintertemperatur zwischen 750 °C und 900° C, wobei die Grenzen eingeschlossen sind. Vorzugsweise erfolgt das Sintern des Grünstapels 16 bei 800° C oder 850° C. Durch das Einbrennen der LTCC Keramik bei Temperaturen deutlich unter 1000° C wird das Korngefüge der Funktionskeramik 2 nicht mehr beeinflusst. Die Funktionalität der Funktionskeramik 2 kann durch geeignete Wahl der LTCC Keramik und der Sinterführung (Atmosphäre) damit weitgehend erhalten bleiben.

Durch das Sintern kommt es zu einem Schwund der Grünfolien 13, 15. Die geeignete Auswahl der LTCC Keramik mit definierten Schwund in z-Richtung und geringem Schwund in die x- und y-Richtung ermöglicht dabei das rissfreie Umschließen der Funktionskeramik 2.

In einem letzten Schritt werden die Außenkontakten 5 an Außenflächen des gesinterten Grünstapels 16 bereitgestellt. Beispielsweise wird dabei eine Silberpaste 14 auf zumindest einem Teilbereich der Außenflächen angeordnet (Figur 8d) und anschließend eingebrannt.

Die Erfindung ist nicht auf die einzelnen beschriebenen Ausführungsformen beschränkt, sondern nur durch die Merkmale der unabhängigen Ansprüche 1 und 15 festgelegt.

### Bezugszeichenliste

- 1: LTTC Keramik / Substrat
- 2: Funktionskeramik
- 3: Außenkontakt
- 4: Innenelektrode
- 4a: Steg
- 4b: Verengung
- 5: Außenelektrode
- 6: Aussparung
- 7: Via / Durchkontaktierung
- 8: Lotverbindung
- 9: Kontaktfläche
- 10: Wärmequelle
- 11: Wärmekontakt

- 13: Deckfolie
- 14: Silberpaste
- 15: Grünfolie
- 16: Grünstapel

- 100: Vielschichtbauelement

## Patentansprüche

1. Ein Vielschichtbauelement (100) aufweisend
ein inertes keramisches Substrat (1), das eine LTCC Keramik aufweist, wenigstens eine Funktionskeramik (2), die vollständig von dem keramischen Substrat (1) umschlossen ist und eine HTCC Keramik aufweist, und Innenelektroden im keramischen Substrat (1) zur elektrischen Kontaktierung der Funktionskeramik (2).

2. Vielschichtbauelement (100) nach Anspruch 1,
wobei das keramische Substrat (1) einen hohen Isolationswiderstand, nämlich eine Dielektrizitätskonstante kleiner als 50, aufweist.

3. Vielschichtbauelement (100) nach Anspruch 1 oder 2,
wobei das Vielschichtbauelement (100) eine Vielzahl von Funktionskeramiken (2) aufweist.

4. Vielschichtbauelement (100) nach Anspruch 3,
wobei die Funktionskeramiken (2) unterschiedliche Ausdehnungskoeffizienten und / oder unterschiedliche Sintertemperaturen aufweisen.

5. Vielschichtbauelement (100) nach einem der vorangehenden Ansprüche,
wobei die Funktionskeramik (2) einen Varistor, eine NTC Keramik, eine PTC Keramik oder ein Ferrit aufweist.

6. Vielschichtbauelement (100) nach einem der Ansprüche 1 bis 5,
- wobei das Substrat (1) eine Aussparung (6), in der die Funktionskeramik (2) angeordnet ist, aufweist,
- wobei die Innenelektroden (4) bis zu einem Rand der Aussparung (6) reichen.

7. Vielschichtbauelement (100) nach einem der Ansprüche 1 bis 6,
- wobei die Funktionskeramik (2) Außenkontakte (3), die an Außenflächen der Funktionskeramik (2) ausgebildet sind, aufweist,
- wobei die Innenelektroden (4) elektrisch leitend mit den Außenkontakten (3) verbunden sind.

8. Vielschichtbauelement (100) nach einem der Ansprüche 1 bis 7,
- wobei Außenelektroden (5) zur elektrischen Kontaktierung des Vielschichtbauelements (100) an gegenüberliegenden Seitenflächen des Substrats (1) angeordnet sind,
- wobei die Außenelektroden (5) alternierend mit den Innenelektroden (4) unterschiedlicher Polarität elektrisch verbunden sind.

9. Vielschichtbauelement (100) nach einem der Ansprüche 1 bis 8,
wobei die Innenelektroden (4) jeweils im Bereich einer Zuführung an die Funktionskeramik (2) eine Verengung (4b) aufweisen.

10. Vielschichtbauelement (100) nach einem der Ansprüche 1 bis 9,
wobei die Innenelektroden (4) jeweils einen Steg (4a) oder einen stegförmigen Anschlussbereich zur elektrischen Kontaktierung der Funktionskeramik (2) aufweisen.

11. Vielschichtbauelement (100) nach einem der Ansprüche 1 bis 10, aufweisend:
- eine LED (10),
- wobei das Substrat (1) Außenkontaktierungen (5) zur elektrischen Kontaktierung des Vielschichtbauelements (100) aufweist,
- wobei die LED (10) elektrisch leitend mit den Außenkontaktierungen (5) des Substrats (1) verbunden ist.

12. Vielschichtbauelement (100) nach Anspruch 11,
- wobei das Substrat (1) Durchkontaktierungen (7), die das Substrat (1) durchdringen, aufweist,
- wobei die Durchkontaktierungen (7) jeweils mit einer der Außenkontaktierungen (5) elektrisch leitend verbunden sind,
- wobei die Innenelektroden (4) elektrisch leitend mit den Durchkontaktierungen (7) verbunden sind.

13. Vielschichtbauelement (100) nach einem der Ansprüche 1 bis 10,
- wobei in dem Substrat (1) eine erste und eine zweite der Funktionskeramiken (2) eingebettet ist und räumlich voneinander separiert sind,
- wobei die erste Funktionskeramik als Varistor-Chip ausgebildet ist,
- wobei die zweite Funktionskeramik als NTC-Thermistor ausgebildet ist.

14. Vielschichtbauelement nach Anspruch 13,
- wobei das Substrat (1) einen Wärmekontakt (11), der als Durchkontaktierung ausgebildet ist, aufweist,
- wobei die Durchkontaktierung von einer Oberseite des Substrats (1) bis zu der zweiten Funktionskeramik (2) reicht.

15. Vielschichtbauelement (100) nach einem der Ansprüche 1 bis 14, wobei die Funktionskeramik (2) kornförmig, kugelförmig, scheibenförmig oder ellipsenförmig ausgebildet ist.

16. Verfahren zur Herstellung eines Vielschichtbauelements (100), insbesondere geeignet zur Herstellung eines Vielschichtbauelements nach den Einsprüchen 1 bis 15, aufweisend die folgenden Schritte:
- Herstellung und Sintern von wenigstens einer Funktionskeramik (2), wobei die Funktionskeramik (2) bei einer Temperatur von größer oder gleich 1000° C gesintert wird;
- Bereitstellen von LTCC Grünfolien (15) aufweisend wenigstens eine Aussparung (6);
- Bereitstellen von Elektrodenstrukturen auf wenigstens einem Teil der Grünfolien (15);
- Einbringen der wenigstens einen gesinterten Funktionskeramik (2) in die Aussparung (6);
- Bereitstellen von Deckfolien (13) im Grünzustand;
- Laminieren und Verpressen der Grünfolien (13, 15) zu einem Grünstapel (16);
- Sintern des Grünstapels (16), wobei der Grünstapel (16) bei einer Temperatur gesintert wird, die unterhalb der Sintertemperatur der Funktionskeramik (2) liegt;
- Bereitstellung von Außenkontakten (5) an Außenflächen des gesinterten Grünstapels (16).

17. Verfahren nach Anspruch 16,
wobei das keramische Substrat (1) einen hohen Isolationswiderstand, nämlich eine Dielektrizitätskonstante kleiner als 50, aufweist.

18. Verfahren nach Anspruch 16 oder 17,
wobei die wenigstens eine Aussparung (6) durch Stanzen oder Lasern der Grünfolien (15) bereitgestellt wird.

19. Verfahren nach einem der Ansprüche 16 bis 18,
wobei zur Herstellung der Funktionskeramik (2) Sprühgranulat, Keramikpulver und / oder Grünschichten bereitgestellt werden und wobei das Sprühgranulat, das Keramikpulver und / oder die Grünschichten anschließend gesintert werden.

20. Verfahren nach einem der Ansprüche 16 bis 19,
wobei der Grünstapel (16) bei einer Temperatur von kleiner oder gleich 900°C und größer oder gleich 750° C gesintert wird.

## Claims

1. Multi-layered component (100) comprising
an inert ceramic substrate (1), which comprises an LTCC ceramic, at least one functional ceramic (2), which is completely enclosed by the ceramic substrate (1) and comprises an HTCC ceramic, and internal electrodes in the ceramic substrate (1) for electrically contacting the functional ceramic (2).

2. Multi-layered component (100) according to Claim 1, wherein the ceramic substrate (1) has a high insulation resistance, namely a dielectric constant of less than 50.

3. Multi-layered component (100) according to Claim 1 or 2,
wherein the multi-layered component (100) comprises a multiplicity of functional ceramics (2).

4. Multi-layered component (100) according to Claim 3, wherein the functional ceramics (2) have different coefficients of expansion and/or different sintering temperatures.

5. Multi-layered component (100) according to any of the preceding claims,
wherein the functional ceramic (2) comprises a varistor, an NTC ceramic, a PTC ceramic or a ferrite.

6. Multi-layered component (100) according to any of Claims 1 to 5,
- wherein the substrate (1) comprises a cutout (6) with the functional ceramic (2) arranged therein,
- wherein the internal electrodes (4) extend as far as an edge of the cutout (6).

7. Multi-layered component (100) according to any of Claims 1 to 6,
- wherein the functional ceramic (2) comprises external contacts (3) formed at outer surfaces of the functional ceramic (2),
- wherein the internal electrodes (4) are electrically conductively connected to the external contacts (3).

8. Multi-layered component (100) according to any of Claims 1 to 7,
- wherein external electrodes (5) for electrically contacting the multi-layered component (100) are arranged at opposite side surfaces of the substrate (1),
- wherein the external electrodes (5) are electrically connected alternately to the internal electrodes (4) of a different polarity.

9. Multi-layered component (100) according to any of Claims 1 to 8,
wherein the internal electrodes (4) each have a constriction (4b) in the region of a feed to the functional ceramic (2).

10. Multi-layered component (100) according to any of Claims 1 to 9,
wherein the internal electrodes (4) each have a web (4a) or a web-shaped connection region for electrically contacting the functional ceramic (2).

11. Multi-layered component (100) according to any of Claims 1 to 10, comprising:
- an LED (10),
- wherein the substrate (1) comprises external contacts (5) for electrically contacting the multi-layered component (100),
- wherein the LED (10) is electrically conductively connected to the external contacts (5) of the substrate (1).

12. Multi-layered component (100) according to Claim 11,
- wherein the substrate (1) comprises plated-through holes (7) penetrating through the substrate (1),
- wherein the plated-through holes (7) are each electrically conductively connected to one of the external contacts (5),
- wherein the internal electrodes (4) are electrically conductively connected to the plated-through holes (7).

13. Multi-layered component (100) according to any of Claims 1 to 10,
- wherein a first and a second of the functional ceramics (2) are embedded in the substrate (1) and are spatially separated from one another,
- wherein the first functional ceramic is configured as a varistor chip,
- wherein the second functional ceramic is configured as an NTC thermistor.

14. Multi-layered component according to Claim 13,
- wherein the substrate (1) comprises a thermal contact (11) configured as a plated-through hole,
- wherein the plated-through hole extends from a top side of the substrate (1) as far as the second functional ceramic (2).

15. Multi-layered component (100) according to any of Claims 1 to 14, wherein the functional ceramic (2) is configured in granular, spherical, disc-shaped or elliptical fashion.

16. Method for producing a multi-layered component (100), in particular suitable for producing a multi-layered component according to Claims 1 to 15, comprising the following steps:
- producing and sintering at least one functional ceramic (2), wherein the functional ceramic (2) is sintered at a temperature of greater than or equal to 1000°C;
- providing LTCC green sheets (15) having at least one cutout (6);
- providing electrode structures on at least one portion of the green sheets (15);
- introducing the at least one sintered functional ceramic (2) into the cutout (6);
- providing cover sheets (13) in the green state;
- laminating and pressing the green sheets (13, 15) to form a green stack (16);
- sintering the green stack (16), wherein the green stack (16) is sintered at a temperature that is below the sintering temperature of the functional ceramic (2);
- providing external contacts (5) at outer surfaces of the sintered green stack (16).

17. Method according to Claim 16,
wherein the ceramic substrate (1) has a high insulation resistance, namely a dielectric constant of less than 50.

18. Method according to Claim 16 or 17,
wherein the at least one cutout (6) is provided by stamping or laser treating the green sheets (15).

19. Method according to any of Claims 16 to 18,
wherein spray granules, ceramic powder and/or green layers are provided for producing the functional ceramic (2), and wherein the spray granules, the ceramic powder and/or the green layers are subsequently sintered.

20. Method according to any of Claims 16 to 19,
wherein the green stack (16) is sintered at a temperature of less than or equal to 900°C and greater than or equal to 750°C.

## Revendications

1. Composant multicouche (100), présentant
un substrat céramique (1) inerte, qui présente une céramique LTCC, au moins une céramique fonctionnelle (2), qui est entièrement entourée par le substrat céramique (1), et une céramique HTCC, et des électrodes internes dans le substrat céramique (1) pour la mise en contact électrique de la céramique fonctionnelle (2).

2. Composant multicouche (100) selon la revendication 1,
le substrat céramique (1) présentant une résistance d'isolement élevée, à savoir une constante diélectrique inférieure à 50.

3. Composant multicouche (100) selon la revendication 1 ou 2,
le composant multicouche (100) présentant une pluralité de céramiques fonctionnelles (2).

4. Composant multicouche (100) selon la revendication 3,
les céramiques fonctionnelles (2) présentant des coefficients de dilatation différents et/ou des températures de frittage différentes.

5. Composant multicouche (100) selon l'une quelconque des revendications précédentes,
la céramique fonctionnelle (2) présentant une varistance, une céramique NTC, une céramique PTC ou une ferrite.

6. Composant multicouche (100) selon l'une quelconque des revendications 1 à 5,
- le substrat (1) présentant un évidement (6) dans lequel est disposée la céramique fonctionnelle (2),
- les électrodes internes (4) s'étendant jusqu'à un bord de l'évidement (6).

7. Composant multicouche (100) selon l'une quelconque des revendications 1 à 6,
- la céramique fonctionnelle (2) présentant des contacts externes (3) qui sont formés sur des surfaces externes de la céramique fonctionnelle (2),
- les électrodes internes (4) étant reliées de manière électriquement conductrice aux contacts externes (3).

8. Composant multicouche (100) selon l'une quelconque des revendications 1 à 7,
- des électrodes externes (5) destinées à la mise en contact électrique du composant multicouche (100) étant disposées sur des surfaces latérales opposées du substrat (1),
- les électrodes externes (5) étant reliées électriquement en alternance aux électrodes internes (4) de polarité différente.

9. Composant multicouche (100) selon l'une quelconque des revendications 1 à 8,
les électrodes internes (4) présentant respectivement un rétrécissement (4b) dans la zone d'une alimentation conduisant à la céramique fonctionnelle (2).

10. Composant multicouche (100) selon l'une quelconque des revendications 1 à 9,
les électrodes internes (4) présentant respectivement un pont (4a) ou une zone de raccordement en forme de pont pour la mise en contact électrique de la céramique fonctionnelle (2).

11. Composant multicouche (100) selon l'une quelconque des revendications 1 à 10, présentant :
- une LED (10),
- le substrat (1) présentant des éléments de mise en contact externes (5) pour la mise en contact électrique du composant multicouche (100),
- la LED (10) étant reliée de manière électriquement conductrice aux éléments de mise en contact externes (5) du substrat (1).

12. Composant multicouche (100) selon la revendication 11,
- le substrat (1) présentant des contacts traversants (7) qui traversent le substrat (1),
- les contacts traversants (7) étant respectivement reliés de manière électriquement conductrice à l'un des éléments de mise en contact externes (5),
- les électrodes internes (4) étant reliées de manière électriquement conductrice aux contacts traversants (7).

13. Composant multicouche (100) selon l'une quelconque des revendications 1 à 10,
- une première et une seconde des céramiques fonctionnelles (2) étant noyées dans le substrat (1) et étant séparées spatialement l'une de l'autre,
- la première céramique fonctionnelle étant réalisée sous forme de puce à varistance,
- la seconde céramique fonctionnelle étant réalisée sous forme de thermistance NTC.

14. Composant multicouche selon la revendication 13,
- le substrat (1) présentant un contact thermique (11), qui est réalisé sous forme de contact traversant,
- le contact traversant s'étendant d'une face supérieure du substrat (1) jusqu'à la seconde céramique fonctionnelle (2).

15. Composant multicouche (100) selon l'une quelconque des revendications 1 à 14, la céramique fonctionnelle (2) étant réalisée sous forme granulaire, sphérique, discoïdale ou ellipsoïdale.

16. Procédé de fabrication d'un composant multicouche (100), particulièrement adapté à la fabrication d'un composant multicouche selon les revendications 1 à 15, comprenant les étapes suivantes :
- fabrication et frittage d'au moins une céramique fonctionnelle (2), la céramique fonctionnelle (2) étant frittée à une température supérieure ou égale à 1000 °C ;
- mise à disposition de feuilles vertes LTCC (15) présentant au moins un évidement (6) ;
- mise à disposition de structures d'électrodes sur au moins une partie des feuilles vertes (15) ;
- introduction de ladite au moins une céramique fonctionnelle frittée (2) dans l'évidement (6) ;
- mise à disposition de feuilles de recouvrement (13) à l'état cru ;
- stratification et compression des feuilles vertes (13, 15) pour former un empilement cru (16) ;
- frittage de l'empilement cru (16), l'empilement cru (16) étant fritté à une température inférieure à la température de frittage de la céramique fonctionnelle (2) ;
- mise à disposition de contacts externes (5) sur les surfaces externes de l'empilement fritté (16).

17. Procédé selon la revendication 16,
le substrat céramique (1) présentant une résistance d'isolement élevée, à savoir une constante diélectrique inférieure à 50.

18. Procédé selon la revendication 16 ou 17,
ledit au moins un évidement (6) étant réalisé par poinçonnage ou découpe laser des feuilles vertes (15).

19. Procédé selon l'une quelconque des revendications 16 à 18,
des granulés de pulvérisation, de la poudre de céramique et/ou des couches crues étant mis à disposition pour la fabrication de la céramique fonctionnelle (2) et les granulés de pulvérisation, la poudre de céramique et/ou les couches crues étant ensuite frittés.

20. Procédé selon l'une quelconque des revendications 16 à 19,
l'empilement cru (16) étant fritté à une température inférieure ou égale à 900 °C et supérieure ou égale à 750 °C.
